# EUROPÄISCHE PATENTSCHRIFT

(11) **EP 0 995 371 B1**
(45) Veröffentlichungstag und Bekanntmachung des Hinweises auf die Patenterteilung: **02.04.2003**
(21) Anmeldenummer: 99120668.1
(22) Anmeldetag: 19.10.1999
(51) Int. Cl.: A47C 1/024, A47C 1/026

(54) **Bürostuhl mit einer Sitzneigungsverstellung**
Office-chair with a seat adjustable in inclination
Chaise de bureau avec assise réglable en inclinaison

(30) Priorität: 21.10.1998 DE 19849522
(43) Veröffentlichungstag der Anmeldung: 26.04.2000
(73) Patentinhaber: Drabert GmbH, 32423 Minden (DE)
(72) Erfinder: Hüsemann, Dirk, 49152 Bad Essen (DE)
(74) Vertreter: Lange, Gerd, Dipl.-Ing.

(56) Entgegenhaltungen:
- US-A- 4 008 920

## Beschreibung

Die Erfindung betrifft einen Bürostuhl mit einem Sitzflächenträger, der um eine horizontal und quer verlaufende Achse in einem Tragrahmen neigungsverstellbar gelagert ist, wobei die Neigungsverstellung mittels einer Exzenter-Drehwelle erfolgt, die mit mindestens einem konzentrischen Wellenteil in einem Drehlager des Tragrahmens gelagert ist und die mindestens einen exzentrischen Wellenteil (Exzenter) aufweist, der in einem Exzenterlager des Sitzflächenträgers läuft derart, daß eine vom Sitzbenutzer ausgeführte Drehwinkelverstellung der Drehwelle die Neigung des Sitzflächenträgers relativ zum Tragrahmen verändert.

Solche Exzenterverstellungen für eine Sitzneigungsverstellung von Bürostühlen sind bekannt. Sie sind im Regelfall unabhängig von anderen Einstellmöglichkeiten des Bürostuhles und auch unabhängig von einer gegebenenfalls vorhandenen Synchronmechanik des Bürostuhles zu betätigen.

Exzenterverstellungen sind in bestimmten Grenzen selbsthemmend, d.h. sie verändern ihre vom Sitzbenutzer eingestellte Drehwinkelposition nicht. Das gilt jedoch dann nicht mehr, wenn die Exzenter, die in einem Exzenterlager des Sitzflächenträgers positioniert sind, mit einem zu hohen Körpergewicht des Sitzbenutzers oder mit einem zu starken dynamischen Verhalten des Sitzbenutzers belastet sind, das sich z.B. in Erschütterungen der Exzenterlagerung auswirkt. Dann kann es zu unerwünschten Verstellungen der Sitzflächenneigung kommen.

Aufgabe der Erfindung ist es, einen Bürostuhl der vorgenannten Art mit einer Neigungsverstellung der Sitzfläche so zu verbessern, daß unerwünschte Verstellungen der Sitzflächenneigung nicht auftreten können.

Diese Aufgabe wird erfindungsgemäß dadurch gelöst, daß die Exzenter-Drehwelle einen Handhabungsteil aufweist, der relativ zum Funktionsteil der Drehwelle rotierbar ist, und daß zwischen dem Funktionsteil der Drehwelle und dem Tragrahmen ein ausrückbarer Sperreingriff vorhanden ist, der im nicht-ausgerückten Zustand die Drehwinkelverstellung des Funktionsteils der Drehwelle blockiert, wobei ein erster Drehwinkelbereich der vom Sitzbenutzer am Handhabungsteil der Drehwelle ausgeführten Drehwinkelverstellung mittels eines Umsetzungsgetriebes in eine Ausrückbewegung des Sperreingriffs umgesetzt wird und ein nachfolgender zweiter Drehwinkelbereich der vom Sitzbenutzer am Handhabungsteil der Drehwelle ausgeführten Drehwinkelverstellung über einen Mitnehmeranschlag zwischen dem Handhabungsteil und dem Funktionsteil der Drehwelle eine analoge Drehwinkelverstellung des Funktionsteils der Drehwelle bewirkt.

Ein nach der Lehre der Erfindung gefertigter Bürostuhl hat zunächst den Vorteil, daß dessen Bedienungsfreundlichkeit beim Verstellen der Sitzflächenneigung erhalten bleibt. Der Sitzbenutzer betätigt wie bisher lediglich eine Drehwelle und verstellt dadurch die Sitzflächenneigung in der gewünschten Weise. Der nach der vorstehenden Lehre der Erfindung definierte Übergang zwischen einem ersten und zweiten Drehwinkelbereich der Drehwelle bleibt vom Sitzbenutzer im Normalfall unerkannt und unbemerkt, da die nacheinander durchlaufenen Drehwinkelbereiche der Drehwelle lediglich interne Funktionsabläufe betreffen.

Im ersten Drehwinkelbereich wird ein Sperreingriff entarretiert, d.h. ausgerückt, der ohne aktuelle Betätigung der Drehwelle permanent im Eingriff ist und dadurch jede unerwünschte Verstellung des oder der Exzenter der Drehwelle, deren jeweiliger Exzenterhub die Sitzflächenneigung bestimmt, wirksam verhindert.

Im zweiten Drehwinkelbereich ist dann der Sperreingriff ausgerückt, so daß in diesem Drehwinkelbereich über einen Mitnehmeranschlag der jeweilige Exzenterhub verstellt werden kann.

Eine besonders zweckmäßige Konstruktion des Sperreingriffs besteht nach Anspruch 2 darin, daß dieser in Form einer auf dem Funktionsteil der Drehwelle drehfest aufsitzenden Stirnradverzahnung ausgebildet ist, die im nicht-ausgerückten Zustand mit einer am Tragrahmen ortsfest befestigten Stirnradverzahnung im Eingriff ist, wobei die auf dem Funktionsteil der Drehwelle aufsitzende Stirnradverzahnung durch eine axiale Verschiebebewegung auf der Drehwelle gegen den Druck einer Zuhaltefeder ausrückbar ist. Solch ein Sperreingriff zwischen dem Funktionsteil der Drehwelle und dem Tragrahmen ist einfach und kostengünstig herzustellen.

Das gilt auch für das Umsetzungsgetriebe, das im ersten Drehwinkelbereich die Drehbewegung des Handhabungsteils der Drehwelle in eine axiale Ausrückbewegung des Sperreingriffs umsetzt. Nach Anspruch 3 besteht eine einfache Ausführungsform eines solchen Umsetzungsgetriebes aus einer oder mehreren Anlaufschrägen, die an den aneinanderliegenden stirnseitigen Anlageflächen des Handhabungsteils und des Funktionsteils der Drehwelle angeordnet sind.

Diese Anlaufschrägen können in beide Drehrichtungen der Drehwelle gleich ausgebildet sein, so daß der Sitzbenutzer die Drehwelle wahlweise in die eine oder andere Drehrichtung rotieren kann und immer sein gewünschtes Ziel einer Neigungsverstellung der Sitzfläche erreicht.

Nachfolgend wird ein Ausführungsbeispiel der Erfindung anhand der Zeichnungen näher beschrieben. Es zeigen:
- Fig. 1: in perspektivischer Darstellung den Tragrahmen eines Bürostuhls mit eingebauter Sitzflächenneigungsverstellung,
- Fig. 2: die Drehwelle der Sitzflächenneigungsverstellung im nichtbetätigten Zustand,
- Fig. 3: die Drehwelle der Sitzflächenneigungsverstellung im betätigten Zustand.

Der in Fig. 1 perspektivisch dargestellte Tragrahmen 4 eines Bürostuhls ist ein Druckguß-Formteil, in das der Sitzflächenträger 5 (bestehend aus den beiden seitlichen Montageschienen 6 und dem Querhaupft 7) neigungsverstellbar eingebaut ist. Bei dem dargestellten Ausführungsbeispiel ist zu diesem Zweck etwa mittig im Sitzflächenträger eine Querachse 8 vorgesehen, deren Endstücke im Tragrahmen gehalten sind und auf der der Sitzflächenträger nach vorne oder nach hinten geneigt (gekippt) werden kann.

Die jeweils gewünschte Neigung des Sitzflächenträgers 5 wird mittels der manuell zu betätigenden Exzenter-Drehwelle 9 eingestellt. Diese besteht im einzelnen aus dem Handhabungsteil 10, der in der Darstellung gemäß Fig. 1 etwa in der Außenwandung des Tragrahmens 4 endet. Daran schließt sich dann der Funktionsteil 11 der Drehwelle an, der sich innerhalb des Tragrahmens 4 befindet. Bei dem dargestellten Ausführungsbeispiel besitzt der Funktionsteil der Drehwelle auf beiden Seiten jeweils im Bereich der Montageschienen 6 des Sitzflächenträgers je ein konzentrisches Wellenteil als Drehlager und je ein exzentrisches Wellenteil als Exzenter.

Fig. 2 zeigt das in Fig. 1 auf der rechten Seite vorhandene Drehlager und den dort vorhandenen Exzenter genauer. Das Drehlager, von dem die obere Abdeckung zur besseren Erkennbarkeit weggeschnitten ist, ist durch seine beiden außenliegenden Lagerwände 12 dargestellt. Diese sind ortsfest in dem Tragrahmen 4 ausgeformt. In diesem Drehlager liegt der konzentrisch ausgeführte Wellenteil 13. Daran schließt sich der exzentrisch ausgeführte Wellenteil 14 an, der in einem Exzenterlager (nicht dargestellt), das im Sitzflächenträger 5 vorhanden ist, läuft und dessen Exzenterhub die Neigungsverstellung des Sitzflächenträgers um seine Querachse (Kippachse 8) steuert.

In dem konzentrisch ausgeführten Wellenteil 13 ist eine Schraubendruckfeder (Zuhaltefeder 15) angeordnet, die eine axiale Verschiebebuchse 16 mit der Stirnradverzahnung 17 permanent in Richtung der Stirnradverzahnung 18 drückt, die ortsfest an dem Tragrahmen 4 positioniert ist. Wird der Handhabungsteil 10 der Drehwelle nicht betätigt, dann befinden sich die Stirnradverzahnungen 17 und 18 im gegenseitigen Eingriff und sperren jede unerwünschte Drehwinkelverstellung des Funktionsteils 11 der Drehwelle 9.

Wird der Handhabungsteil 10 der Drehwelle darstellungsgemäß rechts-herum betätigt, dann wird zunächst in einem ersten Drehwinkelbereich über die Anlaufschrägen 19 und 20, die an den stirnseitigen Anlageflächen des Handhabungsteils 10 und des Funktionsteils 11 der Drehwelle vorhanden sind, die axiale Verschiebebuchse 16 mit der Stirnradverzahnung 17 axial auf der Drehwelle gegen den Druck der Zuhaltefeder 15 zurückgedrückt derart, daß die Stirnradverzahnungen 17 und 18 außer Eingriff kommen. Fig. 3 zeigt dies genauer.

Am Ende des ersten Drehwinkelbereiches erreicht der Handhabungsteil 10 den Mitnehmeranschlag 21 (siehe Fig. 3), so daß im zweiten Drehwinkelbereich jede weitere Drehwinkelverstellung des Handhabungsteils 10 eine analoge Drehwinkelverstellung des Funktionsteils 11 der Drehwelle bewirkt. Der Sitzbenutzer verstellt dann den Exzenterhub für die von ihm gewünschte Neigungsverstellung der Sitzfläche.

Beendet der Sitzbenutzer die Drehwinkelverstellung des Handhabungsteils 10 der Drehwelle, dann sorgt die Zuhaltefeder 15 für eine sofortige und wirksame Sperrung des Funktionsteils der Drehwelle gegen jede unerwünschte weitere Drehwinkelverstellung.

## Patentansprüche

1. Bürostuhl
- mit einem Sitzflächenträger, der um eine horizontal und quer verlaufende Achse in einem Tragrahmen (4) neigungsverstellbar gelagert ist,
- wobei die Neigungsverstellung mittels
einer Exzenter-Drehwelle erfolgt, die mit mindestens einem konzentrischen Wellenteil (13) in einem Drehlager des Tragrahmens gelagert ist und die mindestens einen exzentrischen Wellenteil (14) aufweist, der in
einem Exzenterlager des Sitzflächenträgers läuft derart, daß eine vom Sitzbenutzer ausgeführte Drehwinkelverstellung der Drehwelle die Neigung des Sitzflächenträgers relativ zum Tragrahmen verändert,
**dadurch gekennzeichnet,**
- **daß** die Drehwelle einen Handhabungsteil (10) aufweist, der relativ zum Funktionsteil (11) der Drehwelle rotierbar ist,
- **daß** zwischen dem Funktionsteil der Drehwelle und dem Tragrahmen (4) ein ausrückbarer Sperreingriff (17, 18) vorhanden ist, der im nicht-ausgerückten Zustand die Drehwinkelverstellung des Funktionsteils der Drehwelle blockiert,
- und **daß** ein erster Drehwinkelbereich der vom Sitzbenutzer am Handhabungsteil der Drehwelle ausgeführten Drehwinkelverstellung mittels eines Umsetzungsgetriebes (19, 20) in eine Ausrückbewegung des Sperreingriffs umgesetzt wird
- und **daß** ein nachfolgender zweiter Drehwinkelbereich der vom Sitzbenutzer am Handhabungsteil der Drehwelle ausgeführten Drehwinkelverstellung über einen Mitnehmeranschlag (21) zwischen dem Handhabungsteil und dem Funktionsteil der Drehwelle eine analoge Drehwinkelverstellung des Funktionsteils der Drehwelle bewirkt.

2. Bürostuhl nach Anspruch 1,
**dadurch gekennzeichnet,**
- **daß** der Sperreingriff in Form einer auf dem Funktionsteil (11) der Drehwelle drehfest aufsitzenden Stirnradverzahnung (17) ausgebildet ist, die im nicht-ausgerückten Zustand mit einer am Tragrahmen (4) ortsfest befestigten Stirnradverzahnung (18) im Eingriff ist
- und **daß** die auf dem Funktionsteil der Drehwelle aufsitzende Stirnradverzahnung (17) durch axiale Verschiebung auf der Drehwelle gegen den Druck einer Zuhaltefeder (15) ausrückbar ist.

3. Bürostuhl nach Anspruch 1,
**dadurch gekennzeichnet,**
- **daß** das Umsetzungsgetriebe in Form einer oder mehrerer Anlaufschrägen (19, 20) ausgebildet ist, die an den aneinanderliegenden stirnseitigen Anlageflächen des Handhabungsteils (10) und des Funktionsteils (11) der Drehwelle angeordnet sind.

4. Bürostuhl nach Anspruch 3,
**dadurch gekennzeichnet,**
- **daß** die Anlaufschrägen (19, 20) in beide Drehrichtungen der Drehwelle ausgebildet sind.

## Claims

1. Office chair,
- having a seating area support, which is mounted in a supporting frame (4) so as to be inclinedly adjustable about a horizontally and transversely extending axis,
- the inclined adjustment being effected by means of an eccentric rotary shaft which is mounted in a rotary bearing of the supporting frame by at least one concentric shaft part (13) and has at least one eccentric shaft part (14), which travels in an eccentric bearing of the seating area support in such a manner that an adjustment to the angle of rotation of the rotary shaft, which is accomplished by the seat user, changes the inclination of the seating area support relative to the supporting frame,
**characterised in that**
- the rotary shaft has an operational part (10), which is rotatable relative to the functional part (11) of the rotary shaft,
- **in that** a releasable locking interengagement means (17, 18) is provided between the functional part of the rotary shaft and the supporting frame (4), which means blocks the adjustment to the angle of rotation of the functional part of the rotary shaft in the non-released state,
- and **in that** a first angle-of-rotation range of the adjustment to the angle of rotation, which adjustment is accomplished by the seat user at the operational part of the rotary shaft, is converted into a release movement of the locking interengagement means by means of a conversion transmission unit (19, 20),
- and **in that** a subsequent second angle-of-rotation range of the adjustment to the angle of rotation, which adjustment is accomplished by the seat user at the operational part of the rotary shaft, causes an analogous adjustment to the angle of rotation of the functional part of the rotary shaft via a retaining stop member (21) between the operational part and the functional part of the rotary shaft.

2. Office chair according to claim 1, **characterised in that**
- the locking interengagement means is in the form of a spur wheel toothing (17), which rests on the functional part (11) of the rotary shaft in a non-rotatable manner and, in the non-released state, is in engagement with a spur wheel toothing (18), which is secured on the supporting frame (4) in a stationary manner,
- and **in that** the spur wheel toothing (17), which rests on the functional part of the rotary shaft, is releasable by axial displacement on the rotary shaft in opposition to the pressure of a tumbler spring (15).

3. Office chair according to claim 1, **characterised in that**
- the conversion transmission unit is in the form of one or more inclined edges (19, 20), which are disposed on the end-face abutment faces, which abut against each other, of the operational part (10) and of the functional part (11) of the rotary shaft.

4. Office chair according to claim 3, **characterised in that**
- the inclined edges (19, 20) are orientated in both directions of rotation of the rotary shaft.

## Revendications

1. Chaise de bureau
- avec un support de surface d'assise, monté de façon à permettre un réglage d'inclinaison autour d'un axe s'étendant horizontalement et transversalement, dans un cadre support (4),
- le réglage d'inclinaison s'effectuant à l'aide d'un arbre rotatif à excentrique, monté avec au moins une partie d'arbre (13) concentrique dans un palier de rotation du cadre support et présentant une partie d'arbre (14) excentrique qui se déplace dans un palier excentrique du support de surface d'assise, de manière qu'un réglage d'angle de rotation, effectué par l'utilisateur du siège sur l'arbre de rotation, ait comme effet de modifier l'inclinaison du support de surface d'assise, par rapport au cadre support,
**caractérisée**
- **en ce qu'**un arbre rotatif présente une partie de manipulation (10) pouvant tourner par rapport à la partie fonctionnelle (11) de l'arbre rotatif,
- **en ce qu'**entre la partie fonctionnelle de l'arbre rotatif et le cadre support (4) est prévu un dispositif d'engagement de blocage (17, 18) débrayable, qui, à l'état non-débrayé, bloque le réglage d'angle de rotation de la partie fonctionnelle de l'arbre rotatif,
- et **en ce qu'**une première plage d'angle de rotation du réglage d'angle de rotation effectué par l'utilisateur du siège sur la partie de manipulation de l'arbre rotatif est convertie, au moyen d'une transmission de conversion (19, 20), en un mouvement de débrayage du dispositif d'engagement de mise en prise de blocage,
- et **en ce qu'**une deuxième plage d'angle de rotation subséquente du réglage d'angle de rotation, effectué par l'utilisateur du siège sur la partie de manipulation de l'arbre rotatif, provoque, par l'intermédiaire d'une butée d'entraînement (21) entre la partie de manipulation et la partie fonctionnelle de l'arbre rotatif, un réglage d'angle de rotation analogue de la partie fonctionnelle de l'arbre rotatif.

2. Chaise de bureau selon la revendication 1,
**caractérisée**
- **en ce que** l'engagement de blocage est réalisé sous la forme d'une denture à roue droite (17) montée de façon assujettie à rotation sur la partie fonctionnelle (11) de l'arbre rotatif, denture qui, à l'état non-débrayé, est engrenée avec une denture à roue droite (18) fixée de façon localement fixe sur le cadre support (4),
- et **en ce que** la denture à roue droite (17), montée sur la partie fonctionnelle de l'arbre rotatif, peut être débrayée par un déplacement axial sur l'arbre rotatif, à l'encontre de la pression exercée par un ressort de retenu (15).

3. Chaise de bureau selon la revendication 1,
**caractérisée**
- **en ce que** la transmission de conversion est réalisée sous la forme d'une ou plusieurs rampes de franchissement (19, 20), disposées sur des faces d'appui, frontales, situées les unes contre les autres de la partie de manipulation (10) et de la partie fonctionnelle (11) de l'arbre rotatif.

4. Chaise de bureau selon la revendication 3,
**caractérisée**
- **en ce que** les rampes de franchissement (19, 20) sont réalisées dans les deux sens de rotation de l'arbre rotatif.
